# EUROPÄISCHE PATENTSCHRIFT

(11) **EP 1 707 880 B1**
(45) Veröffentlichungstag und Bekanntmachung des Hinweises auf die Patenterteilung: **20.05.2015**
(21) Anmeldenummer: 05027648.4
(22) Anmeldetag: 16.12.2005
(51) Int. Cl.: F23Q 3/00, F23N 5/12

(54) **Vorrichtung zum Erfassen des Vorliegens einer Flamme im Brennraum eines Brenners und Zündvorrichtung für einen Brenner**
Apparatus for detecting the presence of a flame in a combustion chamber and ignition device for a burner
Appareil pour la détection de la présence d'une flamme dans une chambre de combustion et système d'allumage pour brûleur

(30) Priorität: 17.03.2005 DE 102005012388
(43) Veröffentlichungstag der Anmeldung: 04.10.2006
(73) Patentinhaber: Federal-Mogul Ignition GmbH, 96524 Neuhaus-Schierschnitz (DE)
(72) Erfinder: Peters, Odd, 74321 Bietigheim-Bissingen (DE); Teutsch, Dieter, 74343 Sachsenheim (DE)
(74) Vertreter: Kotitschke & Heurung Partnerschaft mbB

(56) Entgegenhaltungen:
- FR-A- 1 517 809
- GB-A- 1 227 552
- GB-A- 2 018 969
- US-A- 4 382 770

## Beschreibung

Die Erfindung betrifft eine Zündvorrichtung für einen Brenner, insbesondere einen Gas- oder Ölbrenner mit einem Zündübertrager, der eine Zündspannung an eine Zündelektrode des Brenners legt, und einer Ionenstromerfassungseinrichtung zum Erfassen eines Ionenstroms im Brennraum des Brenners.

Eine derartige Zündvorrichtung dient dazu, eine Flamme im Brennraum des Brenners zu zünden und den daraufhin auftretenden Ionenstrom und damit das Vorliegen einer Flamme im Brennraum des Brenners zu erfassen.

Bei bekannten Zündvorrichtungen ist zu diesem Zweck eine separate Ionisationselektrode zusätzlich zum Zündübertrager und der Zündelektrode vorgesehen, die mit einer Netzspannung von beispielsweise 230 V und 50 Hz betrieben wird.

Bei dieser bekannten Ausgestaltung ist es als nachteilig anzusehen, dass die Signalausbeute gering ist und dass das Ergebnis der Ionenstromerfassung von einer möglichen Oxidation der Ionisationselektrode beeinflusst wird.

GB 1227552 und FR-1517809 offenbaren andere bekannten Zündvorrichtungen, die auch eine Ionenstromerfassung ermöglichen.

Die der Erfindung zugrunde liegende Aufgabe besteht daher darin, eine Zündvorrichtung der eingangs genannten Art so auszugestalten, dass sich eine höhere Signalausbeute ergibt.

Die erfindungsgemäße Zündvorrichtung soll darüber hinaus eine Ionenstromerfassung auch während des Zündbetriebes ermöglichen und gegenüber Oxidationserscheinungen unempfindlich sein.

Diese Aufgabe wird gemäß der Erfindung durch die Zündvorrichtung gelöst, die im Patentanspruch 1 angegeben ist.

Erfindungsgemäß erfolgt die Ionenstromerfassung über den Zündübertrager und die vorhandene Zündelektrode, die eine hohe Signalausbeute bietet. Aufgrund dieser Ausgestaltung ist auch im Zündbetrieb eine gleichzeitige Ionenstromerfassung und -auswertung möglich, wobei diese gegenüber einer Oxidation in der Zündelektrode unempfindlich ist.

Erfindungsgemäß werden somit keine zusätzlichen Bauteile wie Ionisationselektroden oder sonstige aufwändige und mit hohen Kosten verbundene Flammdetektoren notwendig.

Durch die Erkennung von Fehlern, wie beispielsweise Kurzschlüssen oder Nebenschlüssen an der Zündelektrode, die dazu führen, dass der erfindungsgemäß ausgenutzte Effekt der Potentialverschiebung aufgrund des Gleichrichteffektes durch die Diodenwirkung der Flamme nicht auftritt, ist eine sichere Erkennung der Flamme bei gleichzeitiger Eigenüberwachung des Zünd- und Überwachungssystems möglich.

Es ist äußerst vorteilhaft, dass auch bei der Erzeugung des Zündfunkens gleichzeitig eine Flammenerkennung möglich ist, so dass eine Störung oder Beeinflussung, die bei einer getrennten Ionisationselektrode auftreten kann, nicht gegeben ist.

Aufgrund der hohen Spannungen an der Zündelektrode entweder zur Erfassung des Ionenstroms oder zur Erzeugung des Zündfunkens werden gegebenenfalls gebildete isolierende Oxidationen an der Elektrode entfernt oder durchgeschlagen, wodurch stets eine sichere Ionenstromerfassung gewährleistet ist.

Darüber hinaus sind bei der erfindungsgemäßen Zündvorrichtung keine Applikationsarbeiten zur Einstellung notwendig, die mit hohen Kosten verbunden sein können.

Da keine zusätzlichen Montagekosten gegenüber den bisher verwendeten und bereits eingebauten Zündvorrichtungen entstehen, ergibt sich ein Kostenvorteil.

Zusätzliche Flammenerkennungssysteme sind nicht mehr notwendig, so dass sich eine vorteilhafte optimierte Flammenbildung im Brenner ergibt, was darauf zurückzuführen ist, dass die Strömung beispielsweise der Drall des Luft-Kraftstoffgemisches, mit dem der Brenner betrieben wird, nicht in dem Maße beeinflusst wird, wie es bei der Anordnung zusätzlicher Flammenerkennungssysteme der Fall ist.

Besonders bevorzugte Ausführungsbeispiele der erfindungsgemäßen Zündvorrichtung sind Gegenstand der Patentansprüche 2 bis 13.

Im Folgenden wird anhand der zugehörigen Zeichnungen ein besonders bevorzugtes Ausführungsbeispiel der erfindungsgemäßen Zündvorrichtung näher beschrieben.

Es zeigen
Fig. 1 in einem Blockschaltbild den Aufbau des Ausführungsbeispiels der erfindungsgemäßen Zündvorrichtung,
Fig. 2 in einem Diagramm das an der Primärinduktivität der Zündvorrichtung von Fig. 1 auftretende Signal und
Fig. 3 das integrierte Ausgangssignal am Ausgang der Ionenstromerfassungseinrichtung bei dem in Fig. 1 dargestellten Ausführungsbeispiel der Erfindung.

Wie es in Fig. 1 dargestellt ist, umfasst die dort gezeigte Zündvorrichtung einen Zündübertrager ZÜ1, der aus einer Primärinduktivität L1 und einer Sekundärinduktivität aus zwei Teilsekundärinduktivitäten L2 und L3 besteht. An der Primärinduktivität L1 liegt eine Versorgungsspannung V1 von einer entsprechenden Versorgungsspannungsquelle. Hierbei kann es sich um einen Gleichspannung von beispielsweise 12 oder 24 V oder eine gleichgerichtete Wechselspannung von 230 V handeln. Die beiden Teilsekundärinduktivitäten L2, L3, die in Reihe geschaltet sind, sind mit einer Zündelektrode ZE verbunden.

Die Primärinduktivität L1 des Zündübertrager Zü1 ist auf der der Versorgungsspannung V1 abgewandten Seite über einen Transistor Q1 und einen Widerstand R1 sowie einen dazu parallel liegenden Schaltkreis aus einem Schalter S1 und einem Widerstand R3 mit Masse verbunden. An der Basis des Transistors Q1 liegt ein hochfrequentes Ansteuersignal V2 mit einer Frequenz von beispielsweise 10 kHz bis 30 kHz.

Zwischen den beiden Teilsekundärinduktivitäten L2 und L3 des Zündübertragers Zü1 ist ein Mittelabgriff vorgesehen, der über einen Widerstand R0 an Masse liegt. Die Teilsekundärinduktivitäten L2, L3 des Zündübertragers Zü1, die Zündelektrode ZE und der Widerstand R0 bilden eine Ionenstromerfassungseinrichtung.

Ein Integrator R2, C1 ist parallel zum Widerstand R0 vorgesehen. Der Mittelabgriff zwischen dem Widerstand R2 und dem Kondensator C1 des Integrators bildet den Ausgangsanschluss OUT für das Ionenstromsignal. Der Integrator R2, C1 glättet das erfasste Signal das, am Ausgang OUT ausgegeben wird.

Der Mittelabgriff kann in der dargestellten Weise als direkter Abgriff an der Verbindungsleitung zwischen den Teilsekundärinduktivitäten L2 und L3 aber auch als induktiver Abgriff in Form einiger Zusatzwindungen, die um die Spule gelegt sind, die die Teilsekundärinduktivitäten L2 und L3 bildet, oder als kapazitiver Abgriff ausgebildet sein.

Die Teilsekundärinduktivitäten L2 und L3 können bezüglich des Mittelabgriffs symmetrisch oder unsymmetrisch aufgebaut sein, d.h. dass die Teilsekundärinduktivitäten L2 und L3 etwa gleich oder aber auch ungleich sein können.

Ein Spannungsbegrenzer X1 ist parallel zum Widerstand R0 geschaltet und dient zum Schutz der Auswerteschaltung R0, R2, C2, da die am Mittelabgriff zwischen den Teilsekundärinduktivitäten L2 und L3 auftretenden Spannungen bis zu 600 V betragen können.

Die oben beschriebene Schaltungsanordnung arbeitet in der folgenden Weise:

Beim Anlegen einer Spannung V1 ergibt sich durch das Ansteuersignal V2 am Transistor Q1 in Verbindung mit der Primärinduktivität L1 des Zündübertrager ZÜ1 ein Sperrwandler, wie er üblicherweise bei Zündgeräten für Öl- und Gasbrenner vorgesehen ist.

Der Ladestrom über die Primärinduktivität L1 wird durch den Widerstand R1 und die dazu parallel liegende Reihenschaltung aus dem Schalter S1 und dem Widerstand R3 bestimmt. Der Ladestrom kann dadurch variiert werden, dass der Schalter S1 geöffnet oder geschlossen wird.

Wenn der Transistor Q1 aufgrund des hochfrequenten Ansteuersignals V2 sperrt, wird über die Primärinduktivität L1 des Zündübertragers Zü1 in den Teilsekundärinduktivitäten L2, L3 eine hochtransformierte Spannung induziert, die als Summe der beiden Sekundärspannungen über den Teilsekundärinduktivitäten L2, L3 an der Zündelektrode ZE liegt. Hierdurch wird das zündbare Gemisch im Brennraum des Brenners gezündet, so dass dort eine Flamme brennt.

Falls im Brennraum des Brenners keine Flamme brennt, tritt kein Stromfluss am Mittelabgriff zwischen den Teilsekundärinduktivitäten L2, L3 über den Widerstand R0 an Masse auf. Am Ausgang OUT tritt über den Integrator R2, C1 daher keine Signalspannung, d.h. kein Ausgangssignal auf.

Wenn demgegenüber im Brennraum eine Flamme brennt, dann tritt ein Stromfluss durch den positiven Anteil der Hochfrequenzwechselspannung über den Teilsekundärinduktivitäten L2, L3 gegen Masse auf, die beispielsweise die leitende Oberfläche des Öl- oder Gasbrenners ist.

Dieser Stromfluss ergibt sich dadurch, dass freie Ladungsträger in der Flamme vorhanden sind, wobei die Elektronen aufgrund ihrer negativen Ladung von der positiven Spannung in der Zündelektrode ZE angezogen werden, wodurch sich ein Gleichrichteffekt aufgrund der Diodenwirkung ergibt. Dieser Gleichrichteffekt führt zu einer Potentialverschiebung am Mittelabgriff zwischen den Teilsekundärinduktivitäten L2, L3 in die negative Richtung.

Der Stromwert dieser gleichgerichteten Spannung wird am Widerstand R0 erfasst. Der Integrator R2, C1 glättet das erfasste Signal, das dann am Ausgang OUT ausgegeben wird.

Fig. 3 zeigt dieses integrierte Ausgangssignal am Ausgang OUT.

Die hochfrequente Spannung mit Frequenzen von beispielsweise 10 bis 30 kHz an der Zündelektrode ZE kann beliebig gewählt werden, je nach dem wie hoch die Empfindlichkeit des Systems sein soll, so dass auch gleichzeitig mit der Funkenerzeugung an der Zündelektrode ZE eine Ionenstromerfassung möglich ist.

Es ist allerdings zweckmäßig, über den Schalter S1 den Widerstand R3 im Flammenbetrieb, d.h. nach dem Zünden des Brenners, den Ladestrom über die Primärinduktivität L1 zu reduzieren und dadurch die Spannung an der Zündelektrode ZE zu verringern, um den Stromverbrauch niedrig zu halten.

Sollte sich aufgrund eines Kurzschlusses gegen Masse oder eines Nebenschlusses aufgrund von leitenden Ablagerungen an der Zündelektrode ZE ein Stromfluss ergeben, so führt dieser bei der oben beschriebenen Schaltungsanordnung nicht zu einer Fehlanzeige der Ionenstromauswertung, da dabei kein Gleichrichteffekt über die Diodenwirkung einer Flamme auftritt. Hierbei findet somit keine Potentialverschiebung am Mittelabgriff der Teilsekundärinduktivitäten L2, L3 statt, die zu einem Ausgangssignal am Ausgang OUT führen würde.

Hierdurch ergibt sich eine Eigendiagnosefähigkeit der Anordnung, da es als Fehler angesehen werden kann, wenn keine Flammenaussage am Ausgang OUT möglich ist.

Bei der Zündelektrode kann es sich um eine ein- oder zweipolige Elektrode handeln. Beim einpoligen Betrieb, bei dem eine Hochspannungsseite z.B. an der Teilsekundärinduktivität L3 offen bleibt, und die Zündelektrode ZE einseitig auf Masse gelegt ist, ist gleichfalls eine Ionenstromerfassung möglich.

Fig. 2 zeigt das Signal an der Primärinduktivität L1 des Zündübertragers Zü1 im Zündbetrieb. Die in Fig. 2 dargestellte Spannung von ca. 500 V wird über die Teilsekundärinduktivitäten L2, L3 des Zündübertragers Zü1 hochtransformiert und an die Zündelektrode ZE gelegt.

Fig. 3 zeigt das integrierte Ausgangssignal am Ausgang OUT, der in Fig. 1 dargestellten Schaltungsanordnung, wobei Fig. 3 einen Kurvenverlauf darstellt, der an einem Gasbrenner mit einem Ausführungsbeispiel der erfindungsgemäßen Vorrichtung aufgenommen wurde.

Durch die Gleichrichtwirkung der Flamme ergibt sich dabei eine negative Spannung von ca. 100 V. Die Verzögerung beim Zünden und Ausschalten der Flamme ergibt sich durch die Integration durch R2, C1.

In den Fig. 2, 3 ist jeweils die Spannung gegenüber der Zeit aufgetragen.

## Patentansprüche

1. Zündvorrichtung für einen Brenner insbesondere einen Gas- oder Ölbrenner mit
- einem Zündübertrager (Zü1), der eine Zündspannung an eine Zündelektrode (ZE) des Brenners legt, und
- einer Ionenstromerfassungseinrichtung zum Erfassen eines Ionenstroms im Brennraum des Brenners,
wobei
- die Ionenstromerfassungseinrichtung so ausgebildet ist, dass sie die durch eine Flamme im Brennraum verursachte Potentialverschiebung, die über die Zündelektrode (ZE) im Zündübertrager (Zü1) bewirkt wird, und den dadurch auftretenden Stromfluss erfasst und zu einem Signal auswertet, das angibt, ob eine Flamme vorhanden ist oder nicht,
**gekennzeichnet durch** eine Spannungsversorgung, die an den Zündübertrager (Zü1) eine hochfrequente Versorgungsspannung mit einer Frequenz von 10 kHz bis 30 kHz legt.

2. Zündvorrichtung nach Anspruch 1, **dadurch gekennzeichnet, dass** der Zündübertrager (Zü1) Primär- und Sekundärinduktivitäten (L1, L2, L3) aufweist, und die Ionenstromerfassungseinrichtung die Teilsekundärinduktivität (L2, L3) des Zündübertragers (Zü1), die Zündelektrode (ZE) und einen Widerstand (R0) umfasst, der von der Teilsekundärinduktivität (L2, L3) des Zündübertragers (Zü1) an Masse führt.

3. Zündvorrichtung nach Anspruch 2, **dadurch gekennzeichnet, dass** die Sekundärinduktivität (L2, L3) zwei Teilsekundärinduktivitäten umfasst, zwischen denen sich ein Mittelabgriff befindet, der über den Widerstand (R0) an Masse führt.

4. Zündvorrichtung nach Anspruch 3, **dadurch gekennzeichnet, dass** der Mittelabgriff als direkter Abgriff an der Verbindungsleitung zwischen den Teilsekundärinduktivitäten (L2, L3) ausgebildet ist.

5. Zündvorrichtung nach Anspruch 3, **dadurch gekennzeichnet, dass** der Mittelabgriff als induktiver Abgriff ausgebildet ist.

6. Zündvorrichtung nach Anspruch 5, **dadurch gekennzeichnet, dass** der induktive Abgriff Zusatzwindungen umfasst, die um die Spule gelegt sind, die die Teilsekundärinduktivitäten (L2, L3) bilden.

7. Zündvorrichtung nach Anspruch 3, **dadurch gekennzeichnet, dass** der Mittelabgriff als kapazitiver Abgriff ausgebildet ist.

8. Zündvorrichtung nach Anspruch 3, **dadurch gekennzeichnet, dass** die Teilsekundärinduktivitäten (L2, L3) zum Mittelabgriff symmetrischen, d.h. im Wesentlichen gleich ausgebildet sind.

9. Zündvorrichtung nach Anspruch 3, **dadurch gekennzeichnet, dass** die Teilsekundärinduktivitäten (L2, L3) zum Mittelabgriff unsymmetrisch, d.h. ungleich ausgebildet sind.

10. Zündvorrichtung nach einem der Ansprüche 2 bis 9, **gekennzeichnet durch** ein Glättungsglied (R2, C1), das das Signal am Widerstand (R0) glättet und ausgibt.

11. Zündvorrichtung nach einem der Ansprüche 2 bis 10, **gekennzeichnet durch** einen Spannungsbegrenzer (X1), der parallel zum Widerstand (R0) geschaltet ist.

12. Zündvorrichtung nach einem der Ansprüche 2 bis 11, **dadurch gekennzeichnet, dass** der Ladestrom über die Primärinduktivität (L1) des Zündübertragers (Zü1) einstellbar ist.

13. Zündvorrichtung nach Anspruch 12, **dadurch gekennzeichnet, dass** der Ladestrom über die Primärinduktivität (L1) über zwei parallele Widerstände (R1, R3) eingestellt werden kann, von denen wenigstens einer über einen Schalter (S1) zuschaltbar ist.

## Claims

1. Ignition device for a burner, particularly a gas or oil burner, having
- an ignition transmitter (Zü1) that supplies an ignition voltage to an ignition electrode (ZE) of the burner, and
- an ion current capturing apparatus for capturing an ion current in the combustion chamber of the burner,
wherein
- the ion current capturing apparatus is designed such that it is actuated by a potential shift caused by a flame in the combustion chamber and transmitted via the ignition electrode (ZE) in the ignition transmitter (Zü1), and captures the current flow generated thereby and converts it into a signal indicating whether a flame is present or not,
**characterized by** a voltage supply that provides a high frequency supply voltage having a frequency from 10 kHz to 30 kHz to the ignition transmitter (Zü1).

2. Ignition device according to claim 1, **characterized in that** the ignition transmitter (Zü1) has primary and secondary inductances (L1, L2, L3), and the ion current capturing apparatus comprises the secondary subinductance (L2, L3) of the ignition transmitter (Zü1), the ignition electrode (ZE) and a resistor (R0) that connects the secondary subinductance (L2, L3) of the ignition transmitter (Zü1) with earth.

3. Ignition device according to claim 2, **characterized in that** the secondary inductance (L2, L3) comprises two secondary subinductances, between which a centre tap is located and leads to earth via resistor (R0).

4. Ignition device according to claim 3, **characterized in that** the centre tap is constructed as a direct tap on the connecting line between the secondary subinductances (L2, L3).

5. Ignition device according to claim 3, **characterized in that** the centre tap is constructed as an inductive tap.

6. Ignition device according to claim 5, **characterized in that** the inductive tap comprises extra windings that are wound round the coil and form the secondary subinductances (L2, L3).

7. Ignition device according to claim 3, **characterized in that** the centre tap is constructed as a capacitive tap.

8. Ignition device according to claim 3, **characterized in that** the secondary subinductances (L2, L3) are constructed symmetrically about the centre tap, that is to say they are essentially identical.

9. Ignition device according to claim 3, **characterized in that** the secondary subinductances (L2, L3) are constructed asymmetrically about the centre tap, that is to say they are not identical.

10. Ignition device according to any one of claims 2 to 9, **characterized by** a smoothing element (R2, C1) that smoothes and outputs the signal at the resistor (R0).

11. Ignition device according to any one of claims 2 to 10, **characterized by** a voltage limiter (X1) that is connected in parallel to resistor (R0).

12. Ignition device according to any one of claims 2 to 11, **characterized in that** the charge current is adjustable via the primary inductance (L1) of the ignition transmitter (Zü1).

13. Ignition device according to claim 12, **characterized in that** the charge current can be adjusted using the primary inductance (L1) via two parallel resistors (R1, R3), of which at least one can be switched in via a switch (S1).

## Revendications

1. Dispositif d'allumage pour un brûleur, en particulier un brûleur à gaz ou à fioul avec
- un transmetteur d'allumage (Zü1) qui applique une tension d'allumage à une électrode d'allumage (ZE) du brûleur, et
- un dispositif de détection de courant ionique pour la détection d'un courant ionique dans l'espace de combustion du brûleur,
- le dispositif de détection de courant ionique étant réalisé de sorte qu'il détecte la différence de potentiel causée par une flamme dans l'espace de combustion, qui est provoquée par l'électrode d'allumage (ZE) dans le transmetteur d'allumage (Zü1), et le flux de courant survenant par là même et les évalue pour former un signal qui indique si une flamme est présente ou pas,
**caractérisé par** une alimentation de tension qui applique au transmetteur d'allumage (Zü1) une tension d'alimentation à haute fréquence avec une fréquence de 10 à 30 kHz.

2. Dispositif d'allumage selon la revendication 1, **caractérisé en ce que** le transmetteur d'allumage (Zü1) présente des inductances primaires et secondaires (L1, L2, L3) et le dispositif de détection de courant ionique comporte l'inductance secondaire partielle (L2, L3) du transmetteur d'allumage (Zü1), l'électrode d'allumage (ZE) et une résistance (R0) qui mène de l'inductance secondaire partielle (L2, L3) du transmetteur d'allumage (Zü1) à la masse.

3. Dispositif d'allumage selon la revendication 2, **caractérisé en ce que** l'inductance secondaire (L2, L3) comporte deux inductances secondaires partielles, entre lesquelles une prise médiane se trouve, qui mène par la résistance (R0) à la masse.

4. Dispositif d'allumage selon la revendication 3, **caractérisé en ce que** la prise médiane est réalisée comme une prise directe sur la ligne de liaison entre les inductances secondaires partielles (L2, L3).

5. Dispositif d'allumage selon la revendication 3, **caractérisé en ce que** la prise médiane est réalisée comme une prise inductive.

6. Dispositif d'allumage selon la revendication 5, **caractérisé en ce que** la prise inductive comporte des enroulements supplémentaires qui sont placés autour de la bobine que forment les inductances secondaires partielles (L2, L3).

7. Dispositif d'allumage selon la revendication 3, **caractérisé en ce que** la prise médiane est réalisée comme une prise capacitive.

8. Dispositif d'allumage selon la revendication 3, **caractérisé en ce que** les inductances secondaires partielles (L2, L3) sont réalisées de manière symétrique à la prise médiane, c'est-à-dire sensiblement identique.

9. Dispositif d'allumage selon la revendication 3, **caractérisé en ce que** les inductances secondaires partielles (L2, L3) sont réalisées de manière asymétrique à la prise médiane, c'est-à-dire de manière différente.

10. Dispositif d'allumage selon l'une quelconque des revendications 2 à 9, **caractérisé par** un filtre de lissage (R2, C1) qui lisse et émet le signal sur la résistance (R0).

11. Dispositif d'allumage selon l'une quelconque des revendications 2 à 10, **caractérisé par** un limiteur de tension (X1) qui est monté parallèlement à la résistance (R0).

12. Dispositif d'allumage selon l'une quelconque des revendications 2 à 11, **caractérisé en ce que** le courant de charge peut être réglé par l'inductance primaire (L1) du transmetteur d'allumage (Zü1).

13. Dispositif d'allumage selon la revendication 12, **caractérisé en ce que** le courant de charge peut être réglé par l'inductance primaire (L1) sur deux résistances parallèles (R1, R3), dont au moins une peut être mise sous tension par un commutateur (S1).
